# DEMANDE DE BREVET EUROPEEN

(11) **EP 4 760 408 A1**
(43) Date de publication de la demande: **17.06.2026**
(21) Numéro de dépôt: 24219732.5
(22) Date de dépôt: 13.12.2024
(51) Int. Cl.: G04B 17/04, G04B 31/00

(54) **DISPOSITIF HORLOGER COMPORTANT UN BÂTI ET UN RÉSONATEUR ET PIÈCE D'HORLOGERIE COMPRENANT UN TEL DISPOSITIF**

(71) Demandeur: PATEK PHILIPPE SA GENEVE, 1204 Genève (CH)
(72) Inventeur: CHABLOZ, David, 1228 Plan-les-Ouates (CH); KRÜTTLI, Anthony, 1228 Plan-les-Ouates (CH)
(74) Mandataire: Micheli & Cie SA

(57) **Abrégé**

Le dispositif horloger selon l'invention comprend un bâti et un résonateur. Le résonateur comprend un balancier (2 ; 52 ; 102) centré sur un axe géométrique de rotation (A) et qui s'étend sensiblement selon un plan perpendiculaire audit axe (A) et une première et une deuxième lame élastique (4, 5; 54, 55 ; 104, 105) reliant chacune le balancier (2 ; 52 ; 102) au bâti et s'étendant selon des axes respectifs non parallèles. Les lames élastiques (4, 5 ; 54, 55 ; 104, 105) sont agencées pour exercer sur le balancier (2 ; 52 ; 102) un couple de rappel permettant au balancier (2 ; 52 ; 102) d'osciller autour d'une position d'équilibre. Le dispositif horloger comprend au moins un palier fixe par rapport au bâti et au moins un pivot (6a, 6b ; 33 ; 106a, 106b) solidaire du balancier (2 ; 52 ; 102) et coaxial avec l'axe géométrique de rotation (A). Le pivot (6a, 6b ; 33 ; 106a, 106b) est agencé pour coopérer par contact avec le palier pendant le fonctionnement régulier du résonateur de façon à guider le balancier (2 ; 52 ; 102) en rotation et à le supporter.

## Description

La présente invention concerne un dispositif horloger comprenant un bâti et un résonateur. Le dispositif horloger est par exemple un mouvement horloger, une partie de mouvement horloger, un module destiné à être monté sur un mouvement horloger ou un tourbillon ou carrousel.

### ART ANTERIEUR

Dans les montres mécaniques, l'énergie permettant le fonctionnement du mouvement est fournie, de manière conventionnelle, par un ressort que l'on arme. Ce ressort libère progressivement son énergie, grâce à un mécanisme d'échappement, régulé par un résonateur mécanique. Dans les mécanismes de montre les plus courants, le résonateur est un balancier-spiral. Il s'agit essentiellement d'une lame élastique en spirale qui est couplée à un volant d'inertie, ou balancier ; ce dernier étant monté pivotant autour d'un arbre dont les deux extrémités sont reçues dans des paliers. Le ressort en spirale, ou spiral, est agencé de manière à rappeler le balancier vers une position d'équilibre autour de laquelle il peut osciller. La fréquence d'oscillation d'un balancier-spiral dépend du moment d'inertie du balancier et du couple de rappel exercé par le spiral.

Les oscillations du balancier ont une amplitude considérable, en général entre 270° et 310°. En effet, pour un spiral de raideur donnée, plus l'amplitude des oscillations est élevée, plus la montre peut donner l'heure avec précision, l'amplitude des oscillations étant au dénominateur dans les formules exprimant les perturbations d'isochronisme (voir par exemple l'ouvrage « Traité de construction horlogère » de M. Vermot, P. Bovay. D. Prongué et S. Dordor, édité en 2011 par les Presses polytechniques et universitaires romandes). Toutefois, la puissance mécanique nécessaire au maintien des oscillations d'un balancier-spiral est proportionnelle au carré de l'amplitude des oscillations. Afin de réduire la consommation d'énergie du système, il serait donc utile de disposer d'un résonateur mécanique avec lequel l'amplitude des oscillations peut être réduite tout en conservant une bonne précision.

On connaît également des pièces d'horlogerie qui sont équipées d'un résonateur à « pivot flexible », dit aussi « résonateur sans pivot ». Un résonateur à pivot flexible est un résonateur dont le balancier est guidé en rotation et supporté par un agencement de parties élastiques et non pas par un axe de rotation physique glissant dans des paliers. A titre d'exemple, le document de brevet WO 2022/009102 décrit un résonateur dans lequel la force de rappel élastique agissant sur le balancier provient de deux lames élastiques s'étendant dans des plans parallèles pour se croiser sans contact, ces lames élastiques étant fixées au bâti par une extrémité et au corps du balancier par l'autre extrémité. Le document de brevet EP 3792700 décrit un résonateur comprenant plusieurs paires de lames élastiques situées dans un même plan. Un premier avantage des résonateurs à pivot flexible est que l'amplitude des oscillations du balancier ne dépasse normalement pas 30°, ceci avec une précision chronométrique au moins équivalente à celle d'un balancier-spiral oscillant entre 270° et 310°. Un autre avantage est que la fonction des deux lames élastiques ne se limite pas à rappeler le balancier vers sa position d'équilibre. En effet, bien que les lames élastiques se déforment au cours de l'oscillation, elles sont suffisamment courtes et rigides pour supporter continuellement la masse du balancier, et pour le guider en rotation autour d'un axe de rotation virtuel sans faire appel à des paliers, donc sans générer de frottements secs.

La fréquence de résonance d'un balancier-spiral conventionnel est entre 3 et 5Hz. Dans les résonateurs à pivot flexible connus, en revanche, la fréquence des oscillations n'est jamais inférieure à 12Hz. Elle est même le plus souvent proche de 50Hz. Cette dernière caractéristique peut s'avérer désavantageuse. En effet, la puissance mécanique nécessaire au maintien des oscillations d'un résonateur mécanique varie avec le cube de sa fréquence. Le besoin se fait donc sentir de disposer d'un résonateur mécanique pour lequel l'amplitude des oscillations peut être réduite par rapport au cas du balancier-spiral conventionnel tout en conservant une fréquence d'oscillation peu élevée.

### BREF EXPOSE DE L'INVENTION

Un but de la présente invention est de remédier aux inconvénients de l'art antérieur en fournissant un résonateur nécessitant moins de puissance pour maintenir les oscillations du balancier, de sorte que la réserve de marche soit augmentée. La présente invention atteint ce but ainsi que d'autres en fournissant un dispositif horloger qui comporte un bâti et un résonateur et qui est conforme à la revendication 1 annexée. La présente invention fournit en outre une pièce d'horlogerie, telle qu'une montre, comprenant ce dispositif horloger.

Conformément à l'invention, le résonateur comprend une première et une deuxième lame élastique agencées chacune de manière à relier le balancier au bâti. Ces lames élastiques s'étendent selon des axes respectifs non parallèles. Ces lames élastiques ressemblent donc aux lames d'un pivot flexible et, comme ces dernières, sont relativement courtes. Ce sont ces lames élastiques qui exercent sur le balancier le couple de rappel qui permet au balancier d'osciller autour d'une position d'équilibre. Un avantage lié à l'utilisation de lames élastiques courtes en lieu et place d'un spiral est de permettre d'avoir une bonne chronométrie à faible amplitude. Rappelons que, comme déjà mentionné, la puissance mécanique nécessaire au maintien des oscillations d'un résonateur à balancier est proportionnelle au carré de l'amplitude des oscillations. La présente invention permet donc de réduire la consommation d'énergie du résonateur tout en conservant une bonne chronométrie.

Conformément à l'invention, le balancier est guidé en rotation par au moins un pivot tournant dans un palier qui lui sert de support.

Selon un mode de réalisation, le résonateur de l'invention comprend d'une part une paire de pivots qui sont solidaires du balancier, dans le prolongement de son axe géométrique de rotation, et d'autre part une paire de paliers qui sont fixes par rapport au bâti et qui sont agencés pour coopérer par contact chacun avec l'un des deux pivots, de façon à guider le balancier en rotation autour de son axe et à le supporter. On notera que cet agencement de deux pivots est semblable à celui qu'on utilise généralement avec un balancier-spiral traditionnel. Avec un tel agencement, selon l'orientation du dispositif horloger par rapport à la force de gravité, un seul des deux pivots est en contact avec le palier correspondant, ou les deux pivots sont en contact respectivement avec les deux paliers, pendant le fonctionnement régulier du dispositif horloger (donc même en l'absence de chocs ou d'accélérations reçus par le dispositif horloger).

Selon un autre mode de réalisation, le résonateur de l'invention comprend un palier qui est fixe par rapport au bâti, et un pivot qui est solidaire du balancier. Le pivot est aligné avec l'axe géométrique de rotation du balancier et il est agencé pour coopérer par contact avec le palier de façon à guider le balancier en rotation autour de son axe et à le supporter pendant le fonctionnement régulier du dispositif horloger (donc même en l'absence de chocs ou d'accélérations reçus par le dispositif horloger).

Dans les deux modes de réalisation, le contact entre le(s) pivot(s) et le(s) palier(s) peut être direct ou indirect. Il peut par exemple se produire par l'intermédiaire d'éléments mobiles tels que des billes ou des rouleaux.

En résumé, selon l'invention le balancier du résonateur est guidé en rotation par au moins un pivot engagé pour tourner dans un palier qui lui sert de support. Ce ne sont donc pas les mêmes parties qui font osciller le balancier autour de sa position d'équilibre et qui le supportent de manière à le guider en rotation. L'invention présente donc l'avantage de permettre par exemple de diminuer la raideur des lames élastiques qui exercent le couple de rappel sur le balancier, et ainsi d'abaisser la fréquence de résonance par rapport à un résonateur à pivot flexible. L'invention présente encore l'avantage de permettre d'avoir un balancier plus lourd indépendamment de la raideur des lames élastiques. On notera à cet égard qu'un balancier plus lourd peut avoir un plus grand moment d'inertie et donc résonner à une fréquence plus basse. Rappelons que, comme déjà mentionné, la puissance mécanique nécessaire au maintien des oscillations d'un résonateur mécanique est proportionnelle au cube de sa fréquence.

### BREVE DESCRIPTION DES FIGURES

D'autres caractéristiques et avantages de la présente invention apparaîtront à la lecture de la description détaillée suivante faite en référence aux dessins annexés dans lesquels :
- la figure 1 est une vue en perspective d'un résonateur horloger selon un premier mode de réalisation de l'invention ;
- la figure 2 est une vue en perspective d'un résonateur horloger selon une variante du premier mode de réalisation de l'invention ;
- la figure 3 est une vue en coupe en perspective d'un résonateur horloger selon un deuxième mode de réalisation de l'invention ;
- la figure 4 est une vue en perspective d'un résonateur horloger selon un troisième mode de réalisation de l'invention.

### DESCRIPTION DETAILLEE DE MODES DE REALISATION

La figure 1 est une vue en perspective d'un résonateur horloger selon un premier mode de réalisation de l'invention. Le résonateur représenté est prévu pour équiper une montre. Il comprend tout d'abord un balancier 2 qui est solidaire d'un arbre de balancier 3 en forme de vilebrequin. On peut voir que les deux extrémités de l'arbre 3 portent chacune un pivot (référencés respectivement 6a et 6b), les deux pivots étant coaxiaux. On comprendra que l'axe commun aux pivots 6a, 6b est confondu avec l'axe géométrique de rotation A du balancier. Le balancier 2 est centré sur ledit axe géométrique A, et il s'étend sensiblement selon un plan perpendiculaire à celui-ci. De façon bien connue de l'homme du métier, les deux pivots sont prévus pour tourner dans deux paliers (non représentés) qui sont fixés au bâti de la montre. De manière traditionnelle, les pivots 6a, 6b représentés ont la forme de petits cylindres qui sont raccordés chacun à une des extrémités de l'arbre de balancier 3 par l'intermédiaire d'un congé et d'un tigeron 7. Les deux paliers, pour leur part, comprennent classiquement une pierre bombée et une pierre contre-pivot (non représentées). Chaque pivot 6a, 6b est inséré dans le trou d'une des pierres bombées et vient appuyer par son extrémité arrondie contre la pierre contre-pivot.

Le résonateur du présent exemple comprend encore un support 1 qui est solidaire du bâti de la montre (non représenté), et deux lames élastiques 4 et 5 dont la fonction est de relier élastiquement le balancier 2 au support 1, donc au bâti. Bien que de formes identiques, les lames élastiques 4, 5 s'étendent dans des plans parallèles distincts et dans des directions différentes pour se croiser sans contact. Ces deux plans parallèles sont orientés perpendiculairement à l'axe géométrique de rotation A du balancier, de sorte que les lames élastiques coupent l'axe géométrique de rotation A perpendiculairement et à des hauteurs différentes. On peut voir que le support 1 présente approximativement la forme d'un triangle isocèle, et que les deux lames élastiques 4 et 5 sont agencées symétriquement par rapport à ce triangle, chaque lame étant fixée à un des sommets du triangle par une de ses extrémités, et fixée au corps du balancier par l'autre extrémité. On peut voir encore que le support 1 en forme de triangle isocèle possède un plan de symétrie vertical et que ce plan contient l'axe géométrique de rotation A du balancier 2. La construction qui vient d'être décrite est exposée plus en détail dans le document de brevet WO 2022/009102 déjà mentionné. Ce document est incorporé par renvoi dans la présente demande de brevet. Les lames élastiques 4, 5 servent à exercer sur le balancier 2 un couple de rappel élastique tendant à le ramener dans une position angulaire d'équilibre. On comprendra de plus que le résonateur de la présente invention se distingue de celui qui est décrit dans le document WO 2022/009102 notamment en ce que les lames élastiques n'ont pas besoin d'être suffisamment raides pour maintenir le balancier suspendu, ni pour le guider en rotation atour d'un axe de rotation virtuel, puisque le balancier de la présente invention est pivoté physiquement dans le bâti de la montre par l'intermédiaire de l'arbre de balancier 3.

Le résonateur illustré à la figure 1 est formé d'un empilement de pièces comprenant une pièce supérieure, une pièce inférieure et, entre les deux, le balancier 2. La pièce supérieure comprend un étage supérieur 8 du support 1, la première lame élastique 4 et un bras oscillant supérieur 9 qui est porté par le balancier 2 et qui est relié à l'étage supérieur 8 du support 1 par la première lame élastique 4. De même, la pièce inférieure comprend un étage inférieur 10 du support 1, la deuxième lame élastique 5 et un bras oscillant inférieur 11 sur lequel repose le balancier 2 et qui est relié à l'étage inférieur 10 du support 1 par la deuxième lame élastique 5. De préférence, la pièce supérieure formée des parties 8, 4 et 9 et la pièce inférieure formée des parties 10, 5 et 11 sont toutes les deux monolithiques. Elles peuvent par exemple être réalisées chacune par gravure d'un bloc de silicium.

Le balancier 2 représenté est un balancier circulaire métallique classique comprenant une serge 12 et un bras diamétral 13. De façon traditionnelle, la serge 12 porte des masselottes 12a permettant de régler l'inertie et le balourd. Comme déjà mentionné, le balancier 2 est solidaire de l'arbre de balancier 3. En se référant à la figure 1, on peut voir que l'arbre 3 présente la forme d'un vilebrequin avec une partie médiane excentrée. Au repos, les lames élastiques 4, 5 sont rectilignes, et la partie médiane excentrée de l'arbre de balancier 3 se trouve dans le plan de symétrie vertical susmentionné contenant également l'axe géométrique de rotation A. Lorsque le balancier 2 s'écarte de sa position angulaire d'équilibre, la partie médiane excentrée s'écarte du plan de symétrie, et les lames élastiques 4, 5 se courbent de sorte à produire un couple de rappel tendant à ramener le balancier 2 vers sa position d'équilibre. On comprendra que, grâce à sa portion médiane excentrée, l'arbre de balancier 3 peut traverser le résonateur de part en part sans risquer d'interférer avec les lames élastiques 4, 5, et cela malgré le fait que les lames élastiques coupent l'axe géométrique de rotation A du balancier 2.

Un autre avantage de la construction décrite est de mettre les lames élastiques 4, 5 à l'abri de déformations trop importantes. En effet, en cas de rotation excessive du balancier 2 autour de son axe, suite à un choc, le bras diamétral 13 peut venir buter contre le support 1 avant que la limite élastique des lames élastiques 4, 5 ne soit dépassée.

Le bras diamétral 13 du balancier est pris en sandwich entre le bras oscillant supérieur 9 et le bras oscillant inférieur 11. Comme le montre la figure 1, des goupilles d'assemblage 17 traversent des extrémités élastiques des bras oscillants 9 et 11 et passent dans des trous du bras diamétral 13 ainsi que dans des trous d'un bras de support inférieur 14 qui forme une seule pièce, de préférence monolithique, avec l'arbre de balancier 3. L'assemblage formé par le bras oscillant supérieur 9, le balancier 2 (par l'intermédiaire de son bras diamétral 13), le bras oscillant inférieur 11, l'arbre de balancier 3 et le bras de support inférieur 14 forme un ensemble rigide oscillant.

On aura compris que les lames élastiques 4, 5 sont similaires à celles d'un résonateur à pivot flexible, en ce sens notamment qu'elles sont relativement courtes et qu'elles peuvent travailler à basse amplitude avec une bonne précision chronométrique contrairement aux spiraux, mais qu'elles sont moins raides (par exemple plus minces et/ou moins hautes) que celles des résonateurs à pivot flexible, ce qui réduit la fréquence d'oscillation par rapport à ces derniers.

La figure 2 montre une variante du résonateur horloger selon le premier mode de réalisation de l'invention. Dans cette variante, l'arbre de balancier n'a plus la forme d'un vilebrequin mais est constitué de deux parties disjointes 3a, 3b portant les deux pivots 6a, 6b respectivement et formant chacune une seule pièce, de préférence monolithique, avec respectivement un bras supérieur 15a et un bras inférieur 15b assemblés aux bras oscillants 9, 11 et au bras diamétral 13 par les goupilles 17.

La figure 3 est une vue en coupe en perspective d'un résonateur horloger selon un deuxième mode de réalisation de l'invention. Le résonateur représenté possède un grand nombre de caractéristiques en commun avec les résonateurs des figures 1 et 2. C'est la raison pour laquelle seules les caractéristiques qui distinguent le résonateur du présent exemple de ceux du premier mode de réalisation sont décrites en détail. On notera de plus que, dans la figure 3, les éléments qui ont déjà été décrits en relation avec la figure 1 reçoivent le même numéro de référence augmenté de 50. Le résonateur représenté est prévu pour équiper une montre. Il comprend tout d'abord un balancier 52 qui possède un centre par lequel passe l'axe géométrique de rotation A du balancier, et on peut voir que le balancier s'étend sensiblement dans un plan perpendiculaire audit axe. Un unique pivot 33 est fixé rigidement sur une des faces du balancier 52 (la face inférieure sur le dessin), et l'axe du pivot est aligné avec l'axe géométrique de rotation A du balancier. Le pivot 33 constitue la partie intérieure rotative d'un roulement à billes dont la partie extérieure 32 est fixe par rapport au bâti 31 de la montre. Ainsi, le pivot 33 est guidé en rotation dans la partie extérieure 32 par des billes. On peut voir que le roulement à billes permet à lui seul de supporter le balancier 52 et de le guider en rotation. En comparant le résonateur du présent exemple avec celui des exemples précédents, on peut voir que le deuxième mode de réalisation permet de n'utiliser qu'un seul palier au lieu de deux.

Le résonateur illustré à la figure 3 est formé d'un empilement de pièces comprenant le balancier 52 qui forme le niveau inférieur de l'empilement (tel que représenté dans la figure), une pièce, dite inférieure, qui est posée sur le balancier, et une pièce, dite supérieure, qui est disposée au-dessus de la pièce inférieure et qui est espacée de cette dernière par des entretoises (non référencées). La pièce supérieure réunit un étage supérieur 58 d'un support 51, une première lame élastique 54, ainsi qu'un bras oscillant supérieur 59 qui est relié à l'étage supérieur 58 du support 51 par la première lame élastique 54. De même, la pièce inférieure comprend un étage inférieur 60 du support 51, une deuxième lame élastique 55, ainsi qu'un bras oscillant inférieur 61 qui est relié à l'étage inférieur 60 du support 51 par la deuxième lame élastique 55. Le support 51, les lames élastiques 54, 55 et les bras oscillants 59, 61 sont similaires à ceux du premier mode de réalisation. On comprendra cependant que selon ce deuxième mode de réalisation de l'invention, les deux lames élastiques 54, 55 sont situées du même côté du balancier 52 (le côté opposé à celui qui porte le pivot 33). Cette particularité n'empêche pas l'assemblage formé par le bras oscillant supérieur 59, le bras oscillant inférieur 61 et le balancier 52 de constituer un ensemble rigide unique capable d'osciller.

Un avantage associé à l'utilisation d'un palier unique pour guider le balancier en rotation est que le résonateur n'a pas besoin d'être équipé d'un arbre de balancier, ce qui supprime totalement le risque d'interférence avec les lames élastiques 54, 55 et limite l'encombrement en hauteur.

La figure 4 est une vue en perspective d'un résonateur horloger selon un troisième mode de réalisation de l'invention. Le résonateur représenté possède un grand nombre de caractéristiques en commun avec les résonateurs des figures 1 à 3. C'est la raison pour laquelle seules les caractéristiques qui distinguent le résonateur du présent exemple de ceux des exemples précédents sont décrites en détail. On notera de plus que, dans la figure 4, les éléments qui ont déjà été décrits en relation avec la figure 1 reçoivent le même numéro de référence augmenté de 100. Le résonateur représenté est prévu pour équiper une montre. Il comprend tout d'abord un balancier 102 qui comporte deux volants d'inertie en forme de cylindres circulaires droits (référencés respectivement 102a et 102b). Les deux cylindres circulaires ont la même hauteur et le même diamètre et ils sont disposés coaxialement le long de l'axe géométrique de rotation A du balancier.

A l'instar de ce qui était déjà le cas avec les exemples précédents, le résonateur de la figure 4 est formé d'un empilement de pièces. Ces pièces comprennent d'une part les deux cylindres circulaires qui sont disposés aux deux extrémités de l'empilement, et d'autre part une pièce supérieure et une pièce inférieure qui sont toutes les deux arrangées dans l'espace entre les deux cylindres et espacées l'une de l'autre par des entretoises (non référencées). La pièce supérieure comprend un étage supérieur 108 d'un support 101, une première lame élastique 104 et un bras oscillant supérieur 109 qui porte le volant d'inertie 102a et qui est relié à l'étage supérieur 108 du support par la première lame élastique 104. De même, la pièce inférieure comprend un étage inférieur 110 du support 101, une deuxième lame élastique 105 et un bras oscillant inférieur 111 qui repose sur le volant d'inertie 102b et qui est relié à l'étage inférieur 110 du support 101 par la deuxième lame élastique 105. Le support 101, les lames élastiques 104, 105 et les bras oscillants 109, 111 sont similaires à ceux du premier mode de réalisation. On comprendra cependant que selon ce troisième mode de réalisation de l'invention, les deux lames élastiques 104, 105 sont situées entre les deux volants d'inertie 102a et 102b.

Comme on peut le voir, les deux cylindres circulaires droits 102a, 102b portent chacun un pivot (référencés respectivement 106a et 106b). Ces deux pivots sont coaxiaux et sont alignés selon l'axe géométrique de rotation A du balancier 102. De façon classique, les deux pivots sont prévus pour tourner dans deux paliers (non représentés) qui sont fixés au bâti de la montre. On comprendra en outre que les deux volants d'inertie 102a, 102b sont solidaires en rotation, de sorte qu'ils oscillent de concert. En effet, l'assemblage que forment le volant d'inertie 102a, le bras oscillant supérieur 109, le bras oscillant inférieur 111 et le volant d'inertie 102b constitue un ensemble rigide.

Dans les modes de réalisation décrits ci-dessus, les lames élastiques sont des lames dites croisées séparées, qui s'étendent dans des plans parallèles et dans des directions différentes pour se croiser sans contact. Dans d'autres modes de réalisation de l'invention, les lames élastiques pourraient par exemple être des lames dites croisées non séparées (s'étendant dans un même plan et se croisant donc physiquement) ou des lames de pivot à centre de rotation déporté dit « RCC » (Remote Center Compliance), qui ne se croisent pas mais qui s'étendent selon des axes respectifs qui eux se croisent. Dans tous les cas, le croisement des lames ou de leurs axes s'effectue de préférence sensiblement sur l'axe géométrique de rotation du balancier. Il peut toutefois s'effectuer à distance de l'axe géométrique de rotation du balancier, comme illustré par exemple à la figure 6, repère 16, du document de brevet EP 4163735. Le résonateur selon l'invention peut comprendre plus de deux lames élastiques, comme par exemple dans ladite figure 6 du document EP 4163735 ou comme décrit dans le document de brevet EP 3792700 où un résonateur à plusieurs paires de lames élastiques RCC est proposé.

La puissance consommée par un résonateur peut être formulée comme suit : ${P}_{d i s s i p é e} = \frac{Inertie ∗ {amplitude}^{2} ∗ {\left(2∗π∗fréquence\right)}^{3}}{2 ∗ Q}$ où la puissance consommée/dissipée est exprimée en W, l'inertie du balancier est exprimée en kg.m², l'amplitude d'oscillation est exprimée en radians, la fréquence d'oscillation est exprimée en Hz et le facteur de qualité Q est sans unité. Du fait que l'amplitude d'oscillation peut être grandement diminuée par rapport à un balancier-spiral conventionnel, en étant par exemple amenée au niveau de l'amplitude d'oscillation d'un résonateur à pivot flexible conventionnel, et du fait que la fréquence d'oscillation peut être grandement diminuée par rapport à un résonateur à pivot flexible conventionnel, en étant par exemple rendue plus proche de celle d'un balancier-spiral conventionnel que de celle d'un résonateur à pivot flexible conventionnel, la puissance consommée peut être beaucoup plus basse dans la présente invention qu'avec les résonateurs conventionnels. Typiquement, des valeurs de puissance inférieures ou égales à 0,05 µW peuvent être obtenues, contre des valeurs typiques d'environ 0,50 µW dans le cas d'un balancier-spiral conventionnel et d'environ 1 µW dans le cas d'un résonateur à pivot flexible conventionnel. La réserve de marche de la pièce d'horlogerie comprenant le dispositif horloger selon l'invention peut donc être sensiblement améliorée.

Avantageusement, dans la présente invention la fréquence d'oscillation du résonateur est d'au plus 12 Hz, de préférence d'au plus 11 Hz, de préférence d'au plus 10 Hz, de préférence d'au plus 9 Hz, de préférence d'au plus 8 Hz, et l'amplitude d'oscillation maximale du balancier pendant le fonctionnement régulier du résonateur est d'au plus 35°, de préférence d'au plus 30°.

## Revendications

1. Dispositif horloger comprenant un bâti et un résonateur, le résonateur comprenant :
- un balancier (2 ; 52 ; 102) centré sur un axe géométrique de rotation (A) et qui s'étend sensiblement selon un plan perpendiculaire audit axe (A) ;
- une première et une deuxième lame élastique (4, 5 ; 54, 55 ; 104, 105) reliant chacune le balancier (2 ; 52 ; 102) au bâti et s'étendant selon des axes respectifs non parallèles, les lames élastiques (4, 5 ; 54, 55 ; 104, 105) étant agencées pour exercer sur le balancier (2 ; 52 ; 102) un couple de rappel permettant au balancier (2 ; 52 ; 102) d'osciller autour d'une position d'équilibre ;
**caractérisé en ce qu'**il comprend au moins un palier fixe par rapport au bâti et au moins un pivot (6a, 6b ; 33 ; 106a, 106b) solidaire du balancier (2 ; 52 ; 102) et coaxial avec l'axe géométrique de rotation (A), l'au moins un pivot (6a, 6b ; 33 ; 106a, 106b) étant agencé pour coopérer par contact avec l'au moins un palier pendant le fonctionnement régulier du résonateur de façon à guider le balancier (2 ; 52 ; 102) en rotation et à le supporter.

2. Dispositif horloger selon la revendication 1, **caractérisé en ce qu'**il comprend deux dits paliers et deux dits pivots (6a, 6b ; 106a, 106b).

3. Dispositif horloger selon la revendication 2, **caractérisé en ce que** les deux paliers sont agencés de part et d'autre du balancier (2 ; 102).

4. Dispositif horloger selon la revendication 2 ou 3, **caractérisé en ce qu'**il comprend un arbre de balancier (3) dont les extrémités portent les deux pivots (6a, 6b), cet arbre de balancier (3) comprenant une portion médiane excentrée.

5. Dispositif horloger selon la revendication 2 ou 3, **caractérisé en ce que** le balancier (102) comprend deux volants d'inertie (102a, 102b) solidaires, portant respectivement les deux pivots (106a, 106b) et situés de part et d'autre de l'ensemble des première et deuxième lames élastiques (104, 105).

6. Dispositif horloger selon la revendication 1, **caractérisé en ce qu'**il comprend un seul dit palier (32) et un seul dit pivot (33).

7. Dispositif horloger selon la revendication 6, **caractérisé en ce que** le palier (32) et le pivot (33) sont constitués respectivement par deux parties d'un roulement.

8. Dispositif horloger selon l'une des revendications précédentes, **caractérisé en ce que** lesdits axes non parallèles coupent sensiblement l'axe géométrique de rotation (A).

9. Dispositif horloger selon l'une des revendications précédentes, **caractérisé en ce que** la première et la deuxième lame élastique (4, 5 ; 54, 55 ; 104, 105) s'étendent dans des plans parallèles et se croisent sans contact.

10. Dispositif horloger selon la revendication 9, **caractérisé en ce que** le résonateur comprend une première partie oscillante (9 ; 59 ; 109) venant de matière avec la première lame élastique (4 ; 54 ; 104), une deuxième partie oscillante (11 ; 61 ; 111) venant de matière avec la deuxième lame élastique (5 ; 55 ; 105), et **en ce que** le balancier (2 ; 52 ; 102) est relié à la première et à la deuxième lame élastique (4, 5 ; 54, 55 ; 104, 105) par assemblage du balancier avec ces première et deuxième parties oscillantes.

11. Dispositif horloger selon la revendication 10, **caractérisé en ce que** les première et deuxième parties oscillantes (9, 11 ; 59, 61 ; 109, 111) sont des bras.

12. Dispositif horloger selon l'une des revendications précédentes, **caractérisé en ce que** la fréquence de résonance du résonateur est d'au plus 12 Hz, de préférence d'au plus 11 Hz, de préférence d'au plus 10 Hz, de préférence d'au plus 9 Hz, de préférence d'au plus 8 Hz.

13. Pièce d'horlogerie comprenant un dispositif horloger selon l'une des revendications précédentes.

14. Pièce d'horlogerie selon la revendication 13, **caractérisée en ce que** l'amplitude d'oscillation maximale du balancier pendant le fonctionnement régulier du résonateur est d'au plus 35°, de préférence d'au plus 30°.
